# EUROPÄISCHE PATENTSCHRIFT

(11) **EP 1 424 212 B1**
(45) Veröffentlichungstag und Bekanntmachung des Hinweises auf die Patenterteilung: **15.08.2007**
(21) Anmeldenummer: 03450261.7
(22) Anmeldetag: 27.11.2003
(51) Int. Cl.: B42F 13/00, B42F 13/20, B42F 1/00, B42F 3/00

(54) **Haltemechanik mit Befestigung der Haltemechanik**
Binder mechanism with appartus for fixing said binder mechanism
Mechanism de classeur avec un dispositif pour fixer le mechanism de classeur

(30) Priorität: 27.11.2002 AT 17762002
(43) Veröffentlichungstag der Anmeldung: 02.06.2004
(73) Patentinhaber: "Ring" International Holding AG, 1230 Wien (AT)
(72) Erfinder: Martens, Ralph, 2500 Baden bei Wien (AT)
(74) Vertreter: KLIMENT & HENHAPEL

(56) Entgegenhaltungen:
- DE-A1- 19 602 813
- US-A1- 2002 010 984

## Beschreibung

Die Erfindung bezieht sich auf eine Einrichtung gemäß dem Oberbegriff des Anspruches 1.

Bei einer bekannten derartigen Einrichtung sind die Klemmorgane durch Federscheiben mit kreisrunden Durchbrüchen gebildet. Dabei ragen in die Durchbrüche Zähne hinein, die zum Klemmen der Halteorgane dienen.

Bei dieser bekannten Lösung ergibt sich das Problem, dass als Halteorgane praktisch nur Zapfen verwendet werden können, die mit der Rückenleiste vernietet werden müssen. Außerdem ist ein hohes Maß an Genauigkeit bei der Herstellung der entsprechenden Durchbrüche und Laschen zur Aufnahme der Klemmorgane erforderlich. Dabei ergeben sich durch die in der Regel relativ kleinen Abmessungen der Klemmorgane bei der Positionierung derselben bei einer weitgehend automatisierten Fertigung erhebliche Probleme. Dies führt zu einer entsprechend hohen Ausschussrate.

Ziel der Erfindung ist es diese Nachteile zu vermeiden und eine Einrichtung der eingangs erwähnten Art vorzuschlagen, die sich in automatischen Fertigungsstraßen einfach herstellen lassen und bei der relativ große Toleranzen zugelassen werden können.

Erfindungsgemäß wird dies bei einer Einrichtung der eingangs erwähnten Art durch die kennzeichnenden Merkmale des Anspruches 1 erreicht.

Durch die vorgeschlagenen Maßnahmen ist sichergestellt, dass größere Klemmorgane verwendet werden können, die sich daher auch relativ leicht handhaben lassen. Außerdem können die Halteorgane eine beliebige Querschnittsform aufweisen. Ein weiterer Vorteil der länglichen Durchbrüche der Klemmorgane liegt auch darin, dass bei deren Lage und der Lage der Halteorgane große Toleranzen zugelassen werden können.

Durch die Merkmale des Anspruches 2 ist eine sehr einfache Herstellung der Rückenleiste ermöglicht.

Um eine sichere Klemmung der Halteorgane sicherzustellen, ist es zweckmäßig die Merkmale des Anspruches 3 vorzusehen. Dabei ergibt sich bei im wesentlichen rechteckigen Klemmorganen der Vorteil, dass die Halterungen für die Klemmorgane sehr einfach hergestellt werden können. Dabei ist es vorteilhaft die Merkmale des Anspruches 5 vorzusehen.

Durch die Merkmale des Anspruches 4 ergibt sich eine einfach herstellbare Halterung der Klemmorgane. Dabei kann auch vorgesehen sein, dass der zwischen den Laschen und der Schiene verbleibende Spalt größer ist als die Dicke des Klemmorgans, sodass dieses in axialer Richtung der Schiene verschiebbar gehalten ist. Dabei kann das Klemmorgan mit einem dem Querschnitt des zugeordneten Halteorgans entsprechenden Durchbruch versehen sein.

Die Erfindung wird nun anhand der Zeichnung näher erläutert. Dabei zeigen:
Fig. 1 einen Schnitt durch eine erfindungsgemäße Einrichtung,
Fig. 2 eine Draufsicht auf einen Ausschnitt der Schiene der Haltemechanik im Bereich der Halteorgane,
Fig. 3 einen Querschnitt nach der Linie III-III in der Fig. 2,
Fig. 4 einen Schnitt nach der Linie IV-IV in der Fig. 2,
Fig. 5 einen Schnitt durch eine weitere Ausführungsform ähnlich der Fig. 4.

Die Einrichtung nach der Fig. 1 zur Befestigung einer Haltemechanik 1 zur Aufnahme von losen mit einer Lochung versehenen Blättern weist eine Rückenleiste 2 auf, die zwischen einer Außenhaut 3 und einem Futter 4 einer Mappe od. dgl. eingelegt ist.

In der Rückenleiste 2 sind mindestens zwei mit einem Flansch 13 versehene stiftförmige Halteorgane 14, die auch hohl sein können, vorgesehen. Diese sind mit ihren Flanschen 13 an der Rückseite der Rückenleiste 2 eingepresst.

Weiters weist die Haltemechanik 1 eine Schiene 7 auf, aus der Paare von sich in Längsrichtung der Schiene 7 erstreckende Lappen 18 ausgestanzt und ausgebogen sind, die ein Klemmorgan 19 übergreifen. Dieses Klemmorgan 19 weist einen länglichen Durchbruch 20 auf, der zur Aufnahme eines Halteorgans 14 dient. Dabei ist die sich in Längsrichtung der Schiene 7 erstreckende Abmessung des Durchbruchs 20 größer als die entsprechende Abmessung eines Halteorgans 14. Weiters sind weitere sich quer zur Längserstreckung der Schiene 7 erstreckende Lappen 30 ausgestanzt und über das Klemmorgan 19, bzw. dessen Ränder umgebogen, wobei diese Lappen 30 eine axiale Bewegung des Klemmorgans 19 verhindern.

Das Klemmorgan 19 weist an den Längsrändern gegen das Innere des Durchbruchs 20 gerichtete Zähne 31 auf, wobei, wie aus der Fig. 4 zu ersehen ist, die Zähne 31 nach oben ausgebogen sind.

In der Schiene 7 sind in üblicher Weise Ringleisten 10 gehalten, in denen Halbringe 11 eingenietet sind. Die Ringleisten 10 und die abgewinkelten Ränder der Schiene 7 sind von einer im Querschnitt im wesentlichen trapezförmigen Deckleiste 24 übergriffen.

Die Haltemechanik 1 wird bei der Montage einfach auf die aus der Rückenleiste 2, die zwischen der Außenhaut 3 und dem Futter 4 einer Mappe gehalten ist aufragenden Halteorgane 14 aufgedrückt. Dabei werden die in der Schiene 7 gehaltenen Klemmorgane 19 auf die Halteorgane 14 aufgedrückt, wobei die Zähne 31 der Klemmorgane weiter ausgebogen werden. Ein späteres Abziehen der Schiene 7 ist nicht möglich, da sich in einem solchen Fall die Zähne 31 der Klemmorgane 19 in die Halteorgane 14 einpressen würden.

Die Ausführungsform nach der Fig. 5 unterscheidet sich von jener nach der Fig. 4 dadurch, dass das Klemmorgan 19' mit einem dem Querschnitt des Halteorgans 14 im wesentlichen entsprechenden Durchbruch 20' versehen ist. Dabei sind die Zähne 31 entlang des gesamten Umfanges des Durchbruchs 20' verteilt angeordnet sind.

Das Klemmorgan 19' ist dabei in axialer Richtung der Schiene 7 verschiebbar gehalten, wobei die Halterung des Klemmorgans 19', welche durch die Lappen 30' und Lappen 19 entsprechend den Lappen 19 nach der Fig. 4 gebildet ist. Dabei ist der Abstand zwischen den beiden Biegestellen der Lappen 30' größer ist, als die axiale Erstreckung des Klemmorgans 19'. Dadurch kann das Klemmorgan 19' entsprechend verschoben werden, wodurch entsprechend große Toleranzen bei der Anordnung der Halteorgane 14 zugelassen werden können, obwohl die Durchbrüche 20' der Klemmorgane 19' zum Unterschied von jenen der Klemmorgane 19 in axialer Richtung der Schiene 7 keine größere Abmessungen aufweist, als das Halteorgan 14.

## Patentansprüche

1. Haltemechanik mit einer Einrichtung zur Befestigung der Haltemechanik (1), insbesondere einer Ringbuchmechanik, mit einer Rückenleiste (2) mit im wesentlichen senkrecht von dieser abstehenden Halteorganen (14), die mit der Haltemechanik (1) verbindbar sind, die eine Schiene (7) aufweist, in der mit einem Durchbruch (20) zur Aufnahme eines Halteorgans (14) versehene Klemmorgane (19) im Bereich von Durchbrüchen der Schiene (7) in einer Halterung gehalten sind, **dadurch gekennzeichnet, dass** der zur Aufnahme eines Halteorgans (14) vorgesehene Durchbruch (20) jedes Klemmorgans (19) eine sich in axialer Richtung der Schiene (7) erstreckenden Abmessung aufweist, die jene des Halteorgans (14) übersteigt, und das Klemmorgan (19) in seiner Halterung (18, 30') in axialer Richtung verschiebbar gehalten ist.

2. Einrichtung gemäß Anspruch 1, **dadurch gekennzeichnet, dass** die Halteorgane aus der Rückenleiste (2) ausgebogen sind.

3. Einrichtung gemäß Anspruch 1 oder 2, **dadurch gekennzeichnet, dass** von den Längsseiten des Durchbruchs (20) eines jeden, vorzugsweise rechteckigen Klemmorgans (19) Zähne (31) in den Durchbruch (20) hineinragen.

4. Einrichtung gemäß einem der Ansprüche 1 bis 3, **dadurch gekennzeichnet, dass** die Halterungen der Klemmorgane (19) mittels aus der Schiene (7) der Haltemechanik (1) ausgebogenen Laschen (18, 30, 30') gebildet sind.

5. Einrichtung gemäß einem der Ansprüche 1 bis 4, **dadurch gekennzeichnet, dass** die Klemmorgane (19) aus elastisch federndem Stahl hergestellt sind.

## Claims

1. A holding mechanism, comprising a device for fastening the holding mechanism (1), especially a ring binder mechanism, with a back strip (2) with holding members (14) which project in a substantially perpendicular manner from the same and which can be connected with the holding mechanism (1) which comprises a rail (7) in which clamping members (19) are held in the region of breakthroughs of the rail (7) in a support, which clamping members are provided with a breakthrough (20) for receiving a holding member (14), **characterized in that** the breakthrough (20) of each clamping member (19) provided for receiving a holding member (14) comprises a dimension in the axial direction of the rail (7) which exceeds that of the holding member (14) and the clamping member (19) is held displaceable in the axial direction in its support (18, 30').

2. A device according to claim 1, **characterized in that** the holding members are bent out of the back strip (2).

3. A device according to claim 1 or 2, **characterized in that** teeth (31) protrude into the breakthrough (20) from the longitudinal sides of the breakthrough (20) of each clamping member (19) which is preferably rectangular.

4. A device according to one of the claims 1 to 3, **characterized in that** the supports of the clamping devices (19) are formed by means of lugs (18, 30, 30') bent out of the rail (7) of the holding mechanism (1).

5. A device according to one of the claims 1 to 4, **characterized in that** the clamping members (19) are made of resilient spring steel.

## Revendications

1. Mécanisme de maintien avec un dispositif pour la fixation du mécanisme de maintien (1), en particulier d'un mécanisme de reliure à anneaux, avec une barre de dos (2) comportant des organes de maintien (14) qui s'écartent de celle-ci de façon sensiblement perpendiculaire et peuvent être reliés au mécanisme de maintien (1), qui comporte un rail (7) dans lequel des organes de serrage (19) pourvus d'une ouverture (20) pour recevoir un organe de maintien (14) sont retenus dans une fixation au niveau d'ouvertures du rail (7), **caractérisé en ce que** l'ouverture (20) de chaque organe de serrage (19) destinée à recevoir un organe de maintien (14) possède une dimension s'étendant dans le sens axial du rail (7) qui dépasse celle de l'organe de maintien (14), et l'organe de serrage (19) est retenu dans sa fixation (18, 30') de façon à pouvoir coulisser dans le sens axial.

2. Dispositif selon la revendication 1, **caractérisé en ce que** les organes de maintien sont recourbés à partir de la barre de dos (2).

3. Dispositif selon la revendication 1 ou 2, **caractérisé en ce que** des dents (31) dépassent dans l'ouverture (20) à partir des côtés longitudinaux de l'ouverture (20) de chaque organe de serrage (19), qui est de préférence carré.

4. Dispositif selon l'une des revendications 1 à 3, **caractérisé en ce que** les fixations des organes de serrage (19) sont formées au moyen de pattes (18, 30, 30') recourbées à partir du rail (7) du mécanisme de maintien (1).

5. Dispositif selon l'une des revendications 1 à 4, **caractérisé en ce que** les organes de serrage (19) sont faits d'acier élastique à la manière d'un ressort.
